# EUROPÄISCHE PATENTSCHRIFT

(11) **EP 3 593 033 B1**
(45) Veröffentlichungstag und Bekanntmachung des Hinweises auf die Patenterteilung: **06.07.2022**
(21) Anmeldenummer: 18709248.1
(22) Anmeldetag: 30.01.2018
(51) Int. Cl.: F21S 41/148, F21S 41/19, F21S 41/39, F21S 45/49, F21S 45/47

(54) **BELEUCHTUNGSVORRICHTUNG FÜR FAHRZEUGE**
LIGHTING APPARATUS FOR VEHICLES
DISPOSITIF D'ÉCLAIRAGE POUR VÉHICULES

(30) Priorität: 08.03.2017 DE 102017104841
(43) Veröffentlichungstag der Anmeldung: 15.01.2020
(73) Patentinhaber: HELLA GmbH & Co. KGaA, 59552 Lippstadt (DE)
(72) Erfinder: HESS, Rainer, 2051 Zellerndorf (AT)
(74) Vertreter: Ostermann, Thomas
(86) Internationale Anmeldenummer: PCT/DE2018/100071
(87) Internationale Veröffentlichungsnummer: WO 2018/161988

(56) Entgegenhaltungen:
- EP-A1- 2 921 772
- EP-A1- 2 966 343
- EP-A1- 3 021 040
- EP-A1- 3 104 074
- WO-A1-2014/190368
- FR-A1- 3 022 980
- JP-A- 2015 149 157

## Beschreibung

Die Erfindung betrifft eine Beleuchtungsvorrichtung für Fahrzeuge nach dem Oberbegriff des Patentanspruchs 1.

Aus der DE 10 2012 107 432 A1 ist eine Beleuchtungsvorrichtung für Fahrzeuge bekannt, die eine Lichtquelleneinrichtung, eine Optikeinrichtung sowie eine Kühleinrichtung umfasst. Die Lichtquelleneinrichtung umfasst einen ebenen Lichtquellenträger (Platine), auf der eine Lichtquelle fixiert ist. Der Lichtquellenträger ist flächig mit der Kühleinrichtung verbunden, beispielsweise durch Verkleben oder Verschrauben, so dass eine Lichtquellen-Kühlbaueinheit gebildet ist. Diese Baueinheit wird dann über eine Führung schubladenartig mit der als Reflektor ausgebildeten Optikeinrichtung verbunden. Nachteilig an der bekannten Beleuchtungsvorrichtung ist, dass eine relativ lange Toleranzkette von dem Lichtquellenträger über die Kühleinrichtung zu der Optikeinrichtung entsteht, die das Auftreten von Positionsungenauigkeiten der Lichtquelle zu der Optikeinrichtung begünstigt.

Aus der DE 10 2013 102 835 A1 ist eine Beleuchtungsvorrichtung für Fahrzeuge mit einer Lichtquelleneinrichtung, einer Optikeinrichtung und einer Kühleinrichtung bekannt. Ein Lichtquellenträger der Lichtquelleneinrichtung ist auf einer Anlagefläche eines ersten Schenkels der Kühlkörpereinrichtung montiert. Ein anderer Schenkel der Kühlkörpereinrichtung ist mit einer Rückseite eines Reflektors der Optikeinrichtung verbunden. Diese Beleuchtungsvorrichtung weist ebenfalls eine relativ lange Toleranzkette zwischen Lichtquellenträger und dem Reflektor auf.

Aus der WO 2014/190368 A1 ist eine Beleuchtungsvorrichtung für Fahrzeuge mit einer Lichtquelleneinrichtung, einer Optikeinrichtung und einer Kühleinrichtung bekannt. Die Optikeinrichtung weist obenseitig zum einen Zapfen und zum anderen Haltefedern auf, so dass nach Aufsetzen eines mit offenen Ausnehmungen versehenen Lichtquellenträgers der Lichtquelleneinrichtung der Lichtquellenträger an der Optikeinrichtung positioniert ist. Nach nachfolgendem Aufsetzen der Kühleinrichtung auf die aus der Lichtquelleneinrichtung und der Optikeinrichtung gebildeten Baueinheit erfolgt eine klemmende Fixierung mittels eines kappenförmigen Fixierbauteils. Nachteilig an der bekannten Beleuchtungsvorrichtung ist, dass mit dem Aufsetzen des Lichtquellenträgers auf die Optikeinheit die Positionierung abgeschlossen ist und somit kein Nachjustieren mehr möglich ist.

Aufgabe der vorliegenden Erfindung ist es daher, eine Beleuchtungsvorrichtung für Fahrzeuge derart weiterzubilden, dass auf einfache Weise bei der Montage die Positioniergenauigkeit an der Lichtquelleneinrichtung relativ zu der Optikeinrichtung erhöht wird.

Zur Lösung dieser Aufgabe weist die erfindungsgemäße Beleuchtungsvorrichtung die Merkmale des Patentanspruchs 1 auf.

Der besondere Vorteil der Erfindung besteht darin, dass eine erhöhte Positionsgenauigkeit einer Lichtquelleneinrichtung relativ zu einer Optikeinrichtung durch Verringerung einer Toleranzkette erreicht wird. Nach der Erfindung wird ein Lichtquellenträger zwischen einer Anlagefläche der Optikeinrichtung und einer Anlagefläche der Kühleinrichtung in einer Justiersolllage befestigt. Vor Festlegung des Lichtquellenträgers kann eine Ausrichtung bzw. Justierung relativ zu der Optikeinrichtung erfolgen. Toleranzen einer Kühlkörpereinrichtung müssen hierbei nicht berücksichtigt werden. Ein weiterer Vorteil ergibt sich daraus, dass mit Befestigung der Lichtquelleneinrichtung an der Optikeinrichtung gleichzeitig auch die Kühleinrichtung fixiert wird. Vorteilhaft kann hierdurch der Montageaufwand reduziert werden.

Nach der Erfindung ist der Lichtquellenträger durch eine Schraubverbindung zwischen der Kühleinrichtung und der Optikeinrichtung gehalten. Hierdurch ergibt sich eine sichere Montage bzw. Demontage der Lichtquelleneinrichtung.

Nach der Erfindung weisen die Zapfen der Optikeinrichtung ein Innengewinde auf, so dass ein Schaft einer Befestigungsschraube in Gewindeeingriff mit den jeweiligen Zapfen gebracht werden können. Es wird hierdurch eine sichere Verbindung der Kühleinrichtung mit der Optikeinrichtung unter Justierung der Lichtquelleneinrichtung geschaffen.

Nach der Erfindung weist die Kühleinrichtung eine Aufnahmeausnehmung für die jeweiligen Zapfen der Optikeinrichtung auf, wobei ein lichter Durchmesser der Aufnahmeausnehmung größer ist als ein Außendurchmesser des Zapfens. Vorteilhaft kann hierdurch die Optikeinrichtung relativ zu der Kühleinrichtung in der Erstreckungsebene frei gelagert werden. Toleranzen der Kühleinrichtung können auf diese Weise ausgeglichen werden.

Nach einer Weiterbildung der Erfindung sind mehrere Reflektoren der Optikeinrichtung einstückig miteinander verbunden, wobei jedem Reflektor eine gesonderte Lichtquelleneinrichtung und eine gesonderte Kühleinrichtung zugeordnet sind. Vorteilhaft kann hierdurch eine zusätzliche Ausrichtung der Reflektoren zu einander zur Erzeugung einer oder mehrerer Lichtverteilungen vermieden werden.

Die Erfindung ermöglicht eine positionsgenaue Befestigung einer Lichtquelleneinrichtung zu einer Optikeinrichtung. Ein Lichtquellenträger der Lichtquelleneinrichtung wird relativ zu der Optikeinrichtung positioniert. Nach Justierung des Lichtquellenträgers relativ zu der Optikeinrichtung erfolgt ein Verspannen des Lichtquellenträgers zwischen einer Anlagefläche der Optikeinrichtung und einer Anlagefläche einer Kühleinrichtung. Nach dem Montage-Verfahren erfolgt in einem ersten Schritt eine Positionierung des Lichtquellenträgers bzw. der Lichtquelle direkt an einer Anlagefläche der Optikeinrichtung. Durch Anlage des Lichtquellenträgers an der Anlagefläche der Optikeinrichtung ist der Lichtquellenträger vorzugsweise in der Höhe (z-Richtung) positioniert. In einem zweiten Schritt erfolgt eine Ausrichtung bzw. Justierung des Lichtquellenträgers relativ zu der Optikeinrichtung durch Verschieben des Lichtquellenträgers in der Erstreckungsebene vorzugsweise in Justierrichtung. Nach Justierung erfolgt in einem dritten Schritt die Fixierung des Lichtquellenträgers relativ zu der Optikeinrichtung, wobei zusätzlich bzw. gleichzeitig die Kühleinrichtung an der Optikeinrichtung fixiert wird. Vorteilhaft kann hierdurch eine einfache Justierung und Fixierung von Bauteilen der Beleuchtungsvorrichtung erfolgen.

Die Positionierung des Lichtquellenträgers erfolgt an mindestens zwei Lagerpunkten, wobei er an einem ersten Lagerpunkt in der Erstreckungsebene der Anlagefläche fest positioniert und in einem zweiten Lagerpunkt in einer Justierrichtung verschiebbar positioniert wird. In einem weiteren Schritt kann die Justierung dann durch relatives Verschieben des Lichtquellenträgers zu der Optikeinrichtung in Justierrichtung erfolgen. Die Justierung beschränkt sich somit im Wesentlichen auf eine einzige Richtung, nämlich vorzugsweise auf eine Justierrichtung, die in Hauptabstrahlrichtung der Beleuchtungsvorrichtung gerichtet ist. Denn in dieser Richtung können die größten Fehler bei der Grundeinstellung der Beleuchtungsvorrichtung eintreten.

Ein Ausführungsbeispiel der Erfindung wird nachfolgend anhand der Zeichnungen näher erläutert:
Es zeigen:
- Fig. 1: eine perspektivische Vorderansicht einer Baueinheit bestehend aus einer Lichtquelleneinrichtung, einer Optikeinrichtung und einer Kühleinrichtung, wobei die Baueinheit in einem nicht dargestellten Gehäuse einer Beleuchtungsvorrichtung verbaut ist,
- Fig. 2: eine Darstellung einer Reflektorbaueinheit von schräg oben nach Positionieren eines Lichtquellenträgers der Lichtquelleneinrichtung auf einer Oberseite eines Reflektors der Reflektorbaueinheit,
- Fig. 3: Draufsicht auf die Reflektorbaueinheit gemäß Figur 2,
- Fig. 4: eine Darstellung der Reflektorbaueinheit unmittelbar vor Fixieren einer Kühleinrichtung an einem Reflektor der Reflektorbaueinheit,
- Fig. 5: eine Vorderansicht der Baueinheit im montierten Zustand und
- Fig. 6: einen Vertikalschnitt durch die Schnittlinie VI-VI in Figur 5.

Eine Beleuchtungsvorrichtung kann als Scheinwerfer im Frontbereich eines Fahrzeugs, beispielsweise eines landwirtschaftlichen Fahrzeugs (Landmaschine), eingesetzt werden zur Erzeugung einer vorgegebenen Lichtverteilung, beispielsweise eines Arbeits-, Tagfahr-, Abblend- und Fernlichtes. Alternativ kann die Beleuchtungsvorrichtung auch in einem Heckbereich eines Fahrzeugs oder an anderer Stelle eingesetzt werden.

Figur 1 zeigt eine Baueinheit zur Erzeugung einer Abblendlichtverteilung und einer Fernlichtverteilung. Diese Baueinheit wird in einem nicht dargestellten Gehäuse verbaut, das über eine Öffnung versehen ist, die mit einer transparenten Abschlussscheibe abgedeckt ist.

Die Beleuchtungsvorrichtung weist im Wesentlichen eine Lichtquelleneinrichtung 1, eine Optikeinrichtung 2 zur Erzeugung der vorgegebenen Lichtverteilung (Abblendlicht, Fernlicht) sowie eine Kühleinrichtung 3 zur Kühlung bzw. Wärmeabfuhr der Lichtquelleneinrichtung 1 auf.

Die Optikeinrichtung 2 umfasst eine Reflektorbaueinheit 4 mit einer Anzahl, im vorliegenden Ausführungsbeispiel drei, von einstückig miteinander verbundenen Reflektoren 5. In Figur 1 wird ein erster und zweiter Reflektor 5' zur Abblendlichtverteilung und ein dritter Reflektor 5" zur Fernlichtverteilung eingesetzt. Den Reflektoren 5, 5', 5" sind jeweils gesonderte Lichtquelleneinrichtungen 1 und Kühleinrichtungen 3 zugeordnet. Im Folgenden wird beispielhaft die Montage der Lichtquelleneinrichtung 1 an dem ersten Reflektor 5' (in Vorderansicht rechter Reflektor 5') beschrieben.

Die Lichtquelleneinrichtung 1 umfasst eine Anzahl von Lichtquellen 6 (LED-Lichtquelle), die auf einem Lichtquellenträger 7 fixiert sind. Im vorliegenden Ausführungsbeispiel ist lediglich eine einzige Lichtquelle 6 vorgesehen. Zusätzlich ist auf dem Lichtquellenträger 7 eine Steuerelektronik 8 montiert. Der Lichtquellenträger 7 ist vorzugsweise als eine Leiterplatte, vorzugsweise eine starre und ebene Leiterplatte, ausgebildet.

Die Kühleinrichtung 3 umfasst einen L-förmigen Kühlkörper mit einem ersten Schenkel 9 und mit einem vorzugsweise in einem rechten Winkel zu dem ersten Schenkel 9 verlaufenden zweiten Schenkel 10. Der erste Schenkel 9 verläuft im Wesentlichen in horizontaler Richtung, während der zweite Schenkel 10 in vertikaler Richtung verläuft. Der zweite Schenkel 10 liegt vorzugsweise an einer Rückseite der Reflektoren 5 an. Der erste Schenkel 9 liegt auf einer Oberseite 12 des Reflektors 5 auf, wobei im montierten Zustand zwischen der Oberseite 12 des Reflektors 5 und einer Anlagefläche 11 des Kühlkörpers 3 der Lichtquellenträger 7 angeordnet ist. Die Anlagefläche 11 des Kühlkörpers 3 bildet somit eine Kontaktfläche, die flächig an dem Lichtquellenträger 7 anliegt. Auf einer dem Lichtquellenträger 7 abgewandten Seite des ersten Schenkels 9 sind Kühlrippen 13 zur Abgabe der Wärme in die Umgebung vorgesehen.

Wie aus Figur 2 ersichtlich ist, weist der Reflektor 5 an seiner Oberseite 12 eine Anzahl von Zapfen 14 auf, die zur Fixierung und Justierung des Lichtquellenträgers 7 dienen. Die Zapfen 14 sind auf der Oberseite 12 verteilt angeordnet und ragen senkrecht von der Oberseite 12 ab. Die Zapfen 14 weisen jeweils ein Innengewinde auf.

Von einer vorderen Randkante 15 der Oberseite 12 verlaufen parabelförmig oder als Freiformflächen Reflektorflächen 16 der Reflektoren 5 bogenförmig nach unten. Wie aus Figur 6 zu ersehen ist, ist die LED-Lichtquelle 6 nach unten gerichtet angeordnet, so dass das abgestrahlte Licht von der Reflektorfläche 16 in Hauptabstrahlrichtung H nach vorne umgelenkt wird.

Zur Montage wird in einem ersten Schritt der mit der Lichtquelle 6 und der Steuerelektronik 8 bestückte Lichtquellenträger 7 auf die Oberseite 12 des Reflektors 5 angelegt, wobei die LED-Lichtquelle 6 aufweisende Flachseite 17 des Lichtquellenträgers 7 flächig an eine Anlagefläche 18 des Reflektors 5 anliegt. Der Lichtquellenträger 7 weist zu den Zapfen 14 korrespondierende Bohrungen 19 auf, damit der Lichtquellenträger 7 flächig in einer die Oberseite 12 aufnehmenden Erstreckungsebene E des Reflektors 5 positioniert ist. Die Zapfen 14 bilden jeweils Lagerpunkte für den Lichtquellenträger 7. Im vorliegenden Fall sind drei Zapfen 14 bzw. drei Lagerpunkte vorgesehen, so dass der Lichtquellenträger 7 nach Aufsetzen auf der Oberseite 12 des Reflektors 5 flächig in der Ebene der Anlagefläche 18 aufliegt. Der Lichtquellenträger 7 erstreckt sich vorzugsweise in einer horizontalen Erstreckungsebene E.

Damit der Lichtquellenträger 7 in einer Justierrichtung, im vorliegenden Ausführungsbeispiel in Hauptabstrahlrichtung H (y-Richtung), ausgerichtet bzw. justiert werden kann, ist eine erste Bohrung 19' als ein Rundloch und zwei zweite Bohrungen 19" als Langloch ausgebildet. Mittels des Rundlochs 19' erfolgt eine in der Erstreckungsebene E fixe Positionierung des Lichtquellenträgers 7 an einem ersten Lagerpunkt 20. Mittels der Langlöcher 19", deren Längsrichtung in Hauptabstrahlrichtung H (in y-Richtung) weist, sind an einem zweiten Lagerpunkt 21 und einem dritten Lagerpunkt 22 vorgesehen, so dass der Lichtquellenträger an diesem zweiten und dritten Lagerpunkt 21,22 in y-Richtung relativ zu dem Reflektor 5 verschiebbar ist.

Nach Verbringen bzw. Verschieben des Lichtquellenträgers 7 relativ zu dem Reflektor 5 in eine Justiersolllage, in der sich die Lichtquelle 6 in einer gewünschten definierten Lage zu der Reflektorfläche 5' befindet, erfolgt eine Fixierung dieser Solllage mittels Befestigungsschrauben 23. Diese Befestigungsschrauben 23 greifen mit ihrem Schaft 26, der mit einem Außengewinde versehen ist, durch eine Bohrung 24 des Kühlkörpers 3 in die Zapfen 14 unter Bildung eines Gewindeeingriffs mit demselben ein, wobei ein Kopf 27 der Befestigungsschraube 23 auf eine Ringfläche 28 des Kühlkörpers 3 drückt. Durch Anziehen der Befestigungsschraube 23 wird der Lichtquellenträger 7 zwischen der Anlagefläche des Kühlkörpers 3 und der Anlagefläche des Reflektors 5 eingespannt und fixiert. Auf einer dem Reflektor 5 zugewandten Seite der Bohrung 24 schließt sich eine Aufnahmeausnehmung 29 des Kühlkörpers 3 an, der einen lichten Durchmesser d₁ aufweist. Dieser lichte Durchmesser d₁ ist größer als ein Außendurchmesser d₂ des Zapfens 14, so dass der Reflektor 5 relativ zu dem Kühlkörper 3 in der Erstreckungsebene E frei gelagert ist. Selbstverständlich ist die Bohrung 24 größer als ein Außendurchmesser des Schaftes 26, so dass eine Ausgleichsbewegung in der Erstreckungsebene E des Kühlkörpers 3 relativ zu dem Reflektor 5 möglich ist. Eine solche Ausgleichsbewegung des Kühlkörpers 5 relativ zu dem Reflektor 5 erfolgt vorzugsweise vor Verbringen des Lichtquellenträgers 7 in seiner Justiersolllage relativ zu dem Reflektor 5. Mit Festziehen der Befestigungsschrauben 23 sind sowohl der Lichtquellenträger 7 als auch der Kühlkörper 3 mit dem Reflektor 5 fixiert. Die so gebildete Baueinheit kann dann in dem Gehäuse der Beleuchtungsvorrichtung fixiert werden.

## Patentansprüche

1. Beleuchtungsvorrichtung für Fahrzeuge mit einer Lichtquelleneinrichtung (1) enthaltend eine Lichtquelle (6) und einen Lichtquellenträger (7), mit einer Optikeinrichtung (2) zur Erzeugung einer vorgegebenen Lichtverteilung und mit einer Kühleinrichtung (3) für die Lichtquelle (6), wobei die Lichtquelle (6) relativ zu der Optikeinrichtung (2) in eine Justiersolllage befestigt ist, wobei zur Ausrichtung der Lichtquelle (6) zu der Optikeinrichtung (2) der Lichtquellenträger (7) relativ zu der Optikeinrichtung (2) in der Justiersolllage bewegbar ist und abschließend zwischen einer Anlagefläche (18) der Optikeinrichtung (2) und einer Anlagefläche (11) der Kühleinrichtung (3) in der Justiersolllage mittels Schraubverbindung befestigt ist, wobei der Lichtquellenträger (7) über in einer die Anlagefläche (18) der Optikeinrichtung (2) aufnehmenden Erstreckungsebene (E) verteilt angeordnete mindestens zwei Lagerpunkte (20, 21, 22) positioniert ist, wobei der Lichtquellenträger (7) eben ausgebildet ist und mindestens zwei Bohrungen (19, 19', 19") aufweist, in die jeweils ein von der Anlagefläche (18) der Optikeinrichtung (2) abragenden Zapfen (14) eingreift, die jeweils die Lagerpunkte (20,21,22) für den Lichtquellenträger (7) bilden, wobei die Kühleinrichtung (3) eine Aufnahmeausnehmung (29) zur Aufnahme der jeweiligen Zapfen (14) aufweist, wobei ein lichter Durchmesser (d1) der Aufnahmeausnehmung (29) größer ist als ein Außendurchmesser (d2) der Zapfens (14), **dadurch gekennzeichnet, dass** die Zapfen (14) der Optikeinrichtung (5) ein Innengewinde aufweisen, dass die Kühleinrichtung (3) an den Lagerpunkten (20, 21, 22) zu den Zapfen (14) der Optikeinrichtung (5) fluchtende Bohrungen (24) aufweist zum teilweisen Eingreifen von Befestigungsschrauben (23) der Schraubverbindung in den Zapfen (14), wobei ein Schaft (26) der Befestigungsschraube (23) im Gewindeeingriff mit dem jeweiligen Zapfen (14) steht.

2. Beleuchtungsvorrichtung nach Anspruch 1, **dadurch gekennzeichnet, dass** die Anlagefläche (18) der Optikeinrichtung (5) durch eine Oberseite (12) eines Reflektors (5) gebildet ist, von dessen Randkante (15) sich eine Anzahl von Reflektorflächen (16) bogenförmig nach unten erstrecken.

3. Beleuchtungsvorrichtung nach Anspruch 1 oder 2, **dadurch gekennzeichnet, dass** mehrere Reflektoren (5, 5', 5") einstückig miteinander verbunden sind, wobei jeder Reflektor (5', 5") mit einem gesonderten Lichtquellenträger (7) und einer gesonderten Kühleinrichtung (3) verbunden ist.

## Claims

1. . A lighting apparatus for vehicles, having a light source device (1) including a light source (6) and a light source carrier (7), having an optics device (2) for generating a predetermined light distribution and having a cooling device (3) for the light source (6), wherein the light source (6) is fastened in a reference aligning position relative to the optics device (2), wherein the light source carrier (7) can be moved relative to the optics device (2) in the reference aligning position for the orientation of the light source (6) with respect to the optics device (2) and, lastly, is fastened by means of a screw connection in the reference aligning position between an abutment surface (18) of the optics device (2) and an abutment surface (11) of the cooling device (3), wherein the light source carrier (7) is positioned via at least two bearing points (20, 21, 22) which are arranged to be distributed in a plane of extent (E) receiving the abutment surface (18) of the optics device (2), wherein the light source carrier (7) is planar and has at least two bore holes (19, 19', 19") in which a lug (14) projecting from the abutment surface (18) of the optics device (2) engages in each instance, which each form the bearing points (20, 21, 22) for the light source carrier (7), wherein the cooling device (3) has a receiving recess (29) for receiving the respective lugs (14), wherein an inside diameter (d1) of the receiving recess (29) is larger than an outside diameter (d2) of the lugs (14), **characterized in that** the lugs (14) of the optics device (5) have an internal thread, the cooling device (3) has bore holes (24) aligned with the lugs (14) of the optics device (5) at the bearing points (20, 21, 22) for the partial engagement of fastening screws (23) of the screw connection in the lugs (14), wherein a shaft (26) of the fastening screw (23) is in threaded engagement with the respective lug (14).

2. . The lighting apparatus according to Claim 1, **characterized in that** the abutment surface (18) of the optics device (5) is formed by an upper side (12) of a reflector (5), and a quantity of reflector surfaces (16) extend downward in an arcshaped manner from the outer edge (15) of the reflector (5).

3. . The lighting apparatus according to Claim 1 or 2, **characterized in that** a plurality of reflectors (5, 5', 5") are connected to one another in one piece, wherein each reflector (5', 5") is connected to a separate light source carrier (7) and a separate cooling device (3).

## Revendications

1. Dispositif d'éclairage pour véhicules avec un dispositif de source lumineuse (1) comprenant une source lumineuse (6) et un support de source lumineuse (7), avec un dispositif optique (2) pour la production d'une répartition lumineuse spécifiée et avec un dispositif de refroidissement (3) pour la source lumineuse (6), la source lumineuse (6) étant fixée dans une position théorique d'ajustage par rapport au dispositif optique (2), le support de source lumineuse (7) étant, dans la position théorique d'ajustage, déplaçable par rapport au dispositif optique (2), pour l'orientation de la source lumineuse (6) par rapport au dispositif optique (2), et étant ensuite fixé entre une surface de contact (18) du dispositif optique (2) et une surface de contact (11) du dispositif de refroidissement (3) au moyen d'un raccord vissé, dans la position théorique d'ajustage, le support de source lumineuse (7) étant positionné par au moins deux points d'attache (20, 21, 22) disposés de façon répartie dans un plan d'extension (E) accueillant la surface de contact (18) du dispositif optique (2), le support de source lumineuse (7) étant formé de façon plane et présentant au moins deux alésages (19, 19', 19"), dans lesquels respectivement un tenon (14) dépassant de la surface de contact (18) du dispositif optique (2) s'engage, lesquels forment respectivement les points d'attache (20, 21, 22) pour le support de source lumineuse (7), le dispositif de refroidissement (3) présentant un évidement d'accueil (29) pour l'accueil des tenons respectifs (14), un diamètre intérieur (d1) de l'évidement d'accueil (29) étant supérieur à un diamètre extérieur (d2) du tenon (14), **caractérisé en ce que** les tenons (14) du dispositif optique (5) présentent un filetage intérieur, **en ce que** le dispositif de refroidissement (3) présente des alésages alignés (24) sur les tenons (14) du dispositif optique (5) aux points d'attache (20, 21, 22), pour l'engagement partiel, dans les tenons (14), de vis de fixation (23) du raccord vissé, une tige (26) de la vis de fixation (23) se trouvant mise en prise par filetage avec le tenon respectif (14).

2. Dispositif d'éclairage selon la revendication 1, **caractérisé en ce que** la surface de contact (18) du dispositif optique (5) est formée par un côté supérieur (12) d'un réflecteur (5), une multiplicité de surfaces de réflecteur (16) s'étendant de son bord (15) de façon arquée vers le bas.

3. Dispositif d'éclairage selon la revendication 1 ou 2, **caractérisé en ce que** plusieurs réflecteurs (5, 5', 5") sont reliés les uns aux autres sur un étage, chaque réflecteur (5', 5") étant relié avec un support de source lumineuse séparé (7) et avec un dispositif de refroidissement séparé (3).
